# EUROPÄISCHE PATENTSCHRIFT

(11) **EP 0 131 723 B1**
(45) Veröffentlichungstag und Bekanntmachung des Hinweises auf die Patenterteilung: **12.08.1987**
(21) Anmeldenummer: 84106120.3
(22) Anmeldetag: 29.05.1984
(51) Int. Cl.: B22C 5/12, B22C 15/00, B22C 15/22

(54) **Vorrichtung zum Verdichten von Giesserei-Formstoff mittels Druckgas**
Device for compacting foundry mould material by means of pressurized gas
Dispositif pour le serrage de matière de moulage de fonderie à l'aide de gaz comprimé

(30) Priorität: 18.06.1983 DE 3321955
(43) Veröffentlichungstag der Anmeldung: 23.01.1985
(73) Patentinhaber: BMD Badische Maschinenfabrik Durlach GmbH, 76227 Karlsruhe (DE)
(72) Erfinder: Damm, Norbert, D-7521 Karlsdorf-Neuthard (DE); Müller, Günter, D-7500 Karlsruhe 41 (DE)
(74) Vertreter: Brommer, Hans Joachim, Dr.-Ing.

## Beschreibung

Die Erfindung betrifft eine Vorrichtung zum Verdichten von Gießerei-Formstoff mittels Druckgas, bestehend aus einem einen Vordruckraum bildenden Druckbehälter für des Druckgas, einem darunter angeordneten Formraum aus Formkasten, Füllrahmen und einer den Formkasten unten abschließenden Modellplatte mit Modell, auf das der Formstoff vor der Verdichtung lose aufgeschüttet wird, und einem zwischen dem Vordruckraum und dem Formraum angeordneten Ventil großen Öffnungsquerschnittes, dessen Verschlußorgen im Bereich von Millisekunden öffnet.

Ein Verfehren und eine Vorrichtung das vorgenennten Aufbaus sind in der Patentanmeldung DE-A-32 43 951 der Anmelderin, deren Inhalt zum Gegenstand vorliegender Anmeldung gemacht wird, beschrieben. Dabei geht es darum, den auf das Modell und die Modellplatte lose aufgeschütteten Formsand ohne weitere Hilfsmitte, z. B. Preßvorrichtungen o.dgl., allein mittels eines auf die freie Formstoff-Oberfläche wirkenden Druckgases zu verdichten. Eine gleichmäßige und ausreichend hohe Formhärte läßt sich bei diesem Verfahren nur dann erreichen, wenn innerhalb des Formraumes ein schlagertiger Druckanstieg erreicht wird. Die Verdichtung erfolgt dann im wesentlichen durch Impulsaustausch zwischen den Formstoffpartikeln, das Abbremsen derselben auf der Modellplatte und der Oberseite des Modells und durch einen zusätzlichen Fluidisierungseffekt. Ein hoher Druckgradient, also ein schneller Druckaufbau im Formraum, hängt zunächst von Ausgangsdruck im Vordruckraum ab. Je höher dieser ist, umso eher läßt sich ein hoher Druckgradient erreichen, umso größer aber ist auch der konstruktive Aufwand, um diesen Vordruck herzustellen. Bei einem vertretber hohen Vordruck, wie beispielsweise in betrieblichen Druckluftnetzen, kann ein hoher Druckgredient nur dadurch erreicht werden, daß das Ventil zwischen Druckbehälter und Formreum in wenigen Millisekunden öffnet. Allein dies erfordert spezielle Ventilkonstruktionen, wie sie in einigen Ausführungsformen in der Patentanmeldung P 32 43 951 beschrieben sind.

Ein weiterer maßgeblicher Parameter ist die auf die freie Formstoff-Oberfläche wirkende Gasmasse, die in einem bestimmten Verhältnis zur Formstoffmasse stehen muß. Für übliche Formkastenabmessungen muß der Gasmassendurchsatz bei mehr als 50 kg/s liegen. Der zeitliche Druckanstieg im Formraum sollte bei mehr als 300 bar/s bei einem Enddruck bis ca. 8 bar liegen. Der geforderte Gasmassendurchsatz, wie auch der zeitliche Druckanstieg, erfordern nicht nur ein schnell öffnendes Ventil, sondern auch einen entsprechend großen und schlagartiger Ventilöffnung lassen sich wiederum nur verwirklichen, wenn trotz des notwendigerweise großen Verschlußorgans dessen Masse so gering als möglich gehalten wird. Dies wiederum führt dazu, daß der Druckgradient und der Gasmassendurchsatz im wesentlichen nur durch die Höhe des Vordrucks gesteuert werden können. Damit läßt sich auch die Formhärte, die von diesen Parametern unmittelbar abhängig ist, nur über den Vordruck regulieren. Dies ist angesichts der kurzen Taktzeiten von Formmaschinen sowie angesichts der Tatsache, daß das Druckgas im allgemeinen in einem Speicher konstanten Drucks bereitgestellt oder aber durch exotherme Reaktion eines Brenngasgemisches erzeugt wird, nicht oder nur mit entsprechendem Aufwand möglich.

Aus der nicht vorveröffentlichten EP-A 0 129 210 (siehe Artikel 54(3), EPÜ), von der der unabhängige Anspruch 1 ausgeht, ist eine Vorrichtung der eingangs genannten Art bekannt. Hierbei ist vor dem Verschlußorgan ein Ringschieber angeordnet, der zum einen zum Abschließen des Druckraums nach dem Öffnungshub des Verschlußorgans dient, um unmittelbar nach dem Öffnen des Verschlußorgans den Druckraum wieder mit Druckgas füllen zu können und zum anderen zur Voreinstellung des Gasmassendurchsatzes vorgesehen ist.

Der Erfindung liegt die Aufgabe zugrunde eine Vorrichtung des eingangs geschilderten Aufbaus dahingehend weiterzuentwickeln, daß die Formhärte in weiten Grenzen einstellbar ist.

Diese Aufgabe wird erfindungsgemäß dadurch gelöst, daß dem der Verdichtung dienenden Ventil ein Steuerventil zugeordnet ist, dessen freier Öffnungsquerschnitt größer ist als der freie Querschnitt der Ventilöffnung, und das mittels eines Steuergliedes vor Beginn der Öffnungsbewegung des Verschlußorgans auf einen vorbestimmten Steuerquerschnitt einstellbar ist. Vorzugsweise ist das Steuerventil zwischen Vordruckraum und Verdichtungsventil angeordnet, doch kann es diesem auch nachgeschaltet sein.

Es läge zwar nahe, das Ventil zwischen Druckluftbehälter und Formraum selbst als Steuerventil auszubilden, also die Überstromquerschnitte entsprechend zu steuern, doch ist dies aufgrund der eingangs genannten besonderen Forderungen, die an dieses Ventil gestellt werden, praktisch nicht möglich. Die Erfindung geht deshalb einen anderen Weg, indem dem Ventil ein weiteres Steuerventil zugeordnet wird, dessen Steuerquerschnitte voreinstellbar sind, so daß bei gegebenem Vordruck der Gasmassendurchsatz durch das Steuerventil regulierbar ist. Das eigentliche Verdichtungsventil hingegen erfahrt dabei keine Änderung. Damit läßt sich die bei dem Entspannungsvorgang erreichbare Formhärte in weiten Grenzen einstellen. Der freie Öffnungsquerschnitt des Steuerventils soll nach Möglichkeit bedeutend größer sein als der freie Querschnitt des Verdichtungsventils, so daß bei völliger Freigabe des Steuerquerschnitts sichergestellt ist, daß auch die maximale Formhärte erreicht wird bzw. - bei gegebener Formhärte - der Formstoff auch bei großer Abmessung des Formkastens ausreichend verdichtet wird.

Gemäß einer bevorzugten Ausführungsform ist das Steuerventil nach dem Öffnungshub des Verschlußorgans mittels des Steuergliedes verschließbar.

Damit erfüllt das Steuerventil neben seiner eigentlichen Steuerfunktion noch eine Sicherheitsfunktion, indem gewährleistet ist, daß nach dem Verdichtungsvorgang und dem Entlüften des Formraums sowie bei abgesenktem Formkasten das Druckgas nicht oder in nur geringer Menge austreten kann. Dies ist deshalb wichtig, weil Druckbehälter und Ventil einerseits und Formkasten mit Füllrahmen andererseits nach dem Verdichtungshub voneinander getrennt werden, um die verdichtete Form wegzuführen und Formkasten und Füllrahmen erneut mit Formstoff zu füllen. Das Steuerglied kann dabei seinerseits so angesteuert werden, dan es erst in die Öffnungsstellung gelangt, wenn das Verdichtungsventil seine Schließstellung bereits erreicht hat.

Ein vorteilhaftes Ausführungsbeispiel sieht vor, daß das Steuerventil als Hubglocke ausgebildet ist, die das der Verdichtung dienende Ventil übergreift und deren Hub voreinstellbar ist.

Befindet sich die Ventilöffnung im Boden des Druckbehälters, so ist gemäß einer Ausführungsform oberhalb der Ventilöffnung ein Überströmraum für das Druckgas angeordnet, der nur zu der Ventilöffnung offen und über das Steuerventil mit dem Vordruckraum verbunden ist. Der Überströmraum dient zum Überleiten des Druckgases aus dem Vordruckraum des Druckbehälters zu der Ventilöffnung.

Beispielsweise kann der Überströmraum eine die Ventilöffnung umgebende, sich vertikal nach oben erstreckende Wandung aufweisen, in der eine Mehrzahl von den freien Querschnitt des Steuerventils bildenden Durchbrechungen vorgesehen ist, wobei das Steuerglied an der Wandung geführt und mit einer entsprechenden Anzahl von Durchbrechungen versehen ist. Diese Ausführungsform gibt insbesondere die Möglichkeit, den Antrieb für das Verdichtungsventil innerhalb des Druckbehälters anzuordnen.

Vorzugsweise sind die Durchbrechungen in der vertikalen Wandung des Überströmraums und in dem Steuerglied als vertikale Steuerschlitze ausgebildet, deren Überdeckungsgrad den Gasmassendurchsatz bestimmt.

Um einen größtmöglichen freien Querschnitt am Verdichtungsventil zu erhalten, wird dieser im allgemeinen der Umrißform von Formkasten und Füllrahmen entsprechen, die Ventilöffnung also im wesentlichen rechteckigen Umriß haben. In einem solchen Fall sind gemäß einem Ausführungsbeispiel der Erfindung an wenigstens zwei über je einer Rechteckseite aufgehenden Wandungen des Überströmraums die Steuerschlitze angeordnet und ist das Steuerglied als verschiebbare Schlitzplatte ausgebildet.

Stattdessen kann die vertikale Wandung des Uberströmraums die Ventilöffnung auch kreisförmig umgeben und in gleichmäßigem Abstand mit Steuerschlitzen versehen sein, wobei das Steuerglied als drehbarer Schlitzring ausgebildet ist.

Nachstehend ist die Erfindung anhand eines in der Zeichnung dargestellten Ausführungsbeispiels beschrieben, wobei ein Längsschnitt durch das Verdichtungsaggregat wiedergegeben ist.

In der Zeichnung sind nur die zum Verständnis der Erfindung notwendigen Teile der Verdichtungsvorrichtung einer Gießerei-Formmaschine wiedergegeben. Es sind insbesondere nicht gezeigt der Maschinenständer, die Einrichtung zum Heben und Senken von Formkasten und Füllrahmen sowie ggfs. zum Ausstoßen der fertigen Form aus dem Formkasten. Ebensowenig sind die Einrichtungen zum Heranbringen des Modells und zum Einfüllen des Formsandes wiedergegeben, da diese Bauteile im Gießerei -Maschinenbau bekannt sind.

Auf einer Modellplatte 1 mit einem Modell 2 sitzt ein Formkasten 3 und auf diesem ein Füllrahmen 4. Oberhalb des Formraums ist ein Druckbehälter 5 - beim wiedergegebenen Ausführungsbeispiel zur Aufnahme von Druckluft - angeordnet, der über einen Anschluß 6 aus einem Druckspeicher oder - bei niedrigem Vordruck - aus dem betrieblichen Druckluftnetz gespeist wird.

Der Druckbehälter weist als Boden 7 eine ortsfeste Platte auf, die im Bereich oberhalb des Formraums rostartig mit einer Vielzahl von Löchern 8 versehen ist. An der Unterseite des Bodens 7 ist ein Rahmen 9 angeflanscht, an den wiederum eine Abluftieitung mit einem Ventil 10 angeschlossen ist. Der Druckbehälter 5 mit dem Rahmen 9 einerseits und die Modellplatte 1 mit Modell 2, Formkasten 3 und Füllrahmen 4 sind gegeneinander beweglich, um den Formraum mit Formstoff füllen zu können. Vor dem Verdichten werden diese beiden Baugruppen zusammen gebracht und an ihrer Trennfläche dicht zusemmengepreßt.

Mit dem Boden 7 bzw. dessen die Löcher 8 aufweisendem Bereich wirkt ein Verschlußorgan in Form einer starren Platte 11 zusammen, die gleichfalls eine Vielzahl von koaxialen Löchern 12 besitzt. Ferner sitzt auf der Oberseite der Ventilplatte innerhelb des Bereichs der Löcher 12, wie auch der Löcher 8 im Boden 7, ein Dichtungsbelag 13. Wie aus der linken Hälfte der Darstellung erkennbar, sind die Löcher 8 im Boden 7 und die Löcher 12 in der Ventilplatte 11 so gegeneinender versetzt, daß sie sich in der Schließlage nicht überdecken.

Die Ventilplatte 11 sitzt an einer Führungsstange 14, die mittels eines auf ihr gleitenden Hubkolbens 15 aus der rechts wiedergegebenen Öffnungslage der Ventilplatte in die links gezeigte Schließlage anhebbar ist. Auf dem innerhalb des Druckbehälters 5 ortsfesten Zylinder 16 für den Hubkolben 15 sitzen Dämpfungszylinder 17, mit denen ein auf der Führungsstange 14 befestigtes Querhaupt 18 zusammenwirkt. Gegen dieses Querhaupt 18 wirkt die obere Stirnseite des Hubkolbens 15 bei seiner Aufwärtsbewegung. Ferner ist der Führungsstange 14 eine insgesamt mit 19 bezeichnete Klemmeinrichtung zugeordnet, deren eines Klemmteil 20 innerhalb eines am Boden abgestützten Gehäuses 21 axial beweglich ist und dessen anderes Klemmteil 22 an der Führungsstange sitzt. Bei den Klemmteilen kann es sich um Keile oder dgl. handeln.

Dem vorstehend beschriebenen Verdichtungsventil ist ein voreinstellbares Steuerventil zugeordnet, und zwar ist es in diesem Fall vor dem Verdichtungsventil angeordnet, weil dessen Verschlußorgan in den Formraum öffnet. Auf dem Boden 7 des Druckbehälters 5 sitzt ein Tragkörper 23, der zwischen sich und dem Boden 7 einen Überströmraum 24 begrenzt. Der Überströmraum ist umfangsseitig durch eine vertikale Wandung 29 begrenzt, die entlang der äußeren Begrenzung des Verdichtungsventils 8, 11, 12 ansetzt. Die Wandung kann kreisförmig oder rechteckig verlaufen und sie weist koaxial verlaufende Steuerschlitze 25 auf, die außenseitig von einem Steuerglied 26, das gleichfalls Schlitze 27 aufweist, übergriffen sind. Das Steuerglied kann - je nach Verlauf der vertikalen Wandung 29-aus verschiebbaren Platten oder einem Ring oder eus Ringteilen gebildet sein.

Nachfolgend ist die Funktionsweise der Vorrichtung beschrieben:
In der in Figur wiedergegebenen Schließlage des Ventils, in der auch die Steuerschlitze 25 des Tragkörpers 23 von dem Steuerglied 26 verschlossen sind, wird der Druckbehälter 5 über den Anschluß 6 mit Druckgas gefüllt. Die Klemmeinrichtung 19 befindet sich in der Klemmlage, so deß also die Ventilplatte 11 dicht gegen den Boden 7 angepreßt ist. Formkasten 3 und Füllrahmen 4 sind mit Formstoff, z. B. Formsand, lose gefüllt. Zum Einleiten des Öffnungshubs wird zunächst das Steuerglied 26 so verstellt, daß dessen Schlitze 27 mit den Steuerschlitzen 25 des Tragkörpers 23 ganz oder teilweise in Deckungslage kommen (siehe rechte Hälfte der Darstellung), so daß das Druckgas in den Überströmraum 24 gelangen kann. Nachfolgend wird ein mechanischer Sicherheitsriegel 26 ausgefahren und der Hubkolben 15 bei blockierter Klemmeinrichtung 19 abgesenkt, wobei er auf der Führungsstange 14 nach unten gleitet. Anschließend wird die Klemmeinrichtung 19 hydraulisch gelöst und damit werden die Führungsstange 14 und die Ventilplatte 11 freigegeben. Des über die Löcher 8 auf der Ventilplatte 11 anstehende Druckgas beschleunigt diese schlagartig nach unten, so dan das Druckgas über die Löcher 12 und über den randseitigen Bereich der Ventilplatte in den Formraum entspannen kann. Die überströmende Gasmenge und somit die auf den Formstoff wirkende Gasmasse wird durch den mittels des Steuergliedes 26 voreingestellten Steuerquerschnitt (Ausman der Überdeckung der Steuerschlitze 25, 27) bestimmt.

Während des Öffnungshubs wird die Führungsstange 14 beim Aufprall des Querhaupts 18 auf die Dämpfer 17 abgebremst. Die Ventilplatte 11 erreicht die in der rechten Darstellung wiedergegebene Lage. Währenddessen wird der Formsand beschleunigt und zugleich auf Modellplatte 1 und Modell 2 abgebremst und dabei verdichtet. Nach Abschluß des Öffnungshubs wird zur Absicherung das Steuerglied 26 wieder in Schließlage gebracht, so daß ein erneuter Füllvorgang einsetzen kann, ohne daß das Druckgas überströmen kann. Mittels des Hubkolbens 15 wird denn über das Querhaupt 18 die Führungsstange 14 mit der Ventilplatte 11 wieder angehoben und in der Schließlage (linke Hälfte der Darstellung) mittels der Klemmeinrichtung festgesetzt. Der Sicherungsriegel 26 wird eingefahren. Während dieses Ablaufs wird das im Formraum noch vorhandene Druckgas über das Ventil 10 abgeblasen.

## Patentansprüche

1. Vorrichtung zum Verdichten von Gießerei-Formstoff mittels Druckgas bestehend aus einem einen Vordruckraum bildenden Druckbehälter (5) für das Druckgas, einem darunter angeordneten Formraum aus Formkasten (3), Füllrahmen (4) und einer den Formkasten (3) unten abschließenden Modellplatte (1) mit Modell (2), auf das der Formstoff vor der Verdichtung lose aufgeschüttet wird, und einem zwischen dem Vordruckraum und dem Formraum angeordneten Ventil großen Öffnungsquerschnittes, dessen Verschlußorgan im Bereich von Millisekunden öffnet, dem ein Steuerventil (25, 26, 27) zugeordnet ist, dessen freier Öffnungsquerschnitt größer ist als der freie Querschnitt der Ventilöffnung (8), und das mittels eines Steuergliedes (26) vor Beginn der Öffnungsbewegung des Verschlußorgans (11) auf einen bestimmten Steuerquerschnitt einstellbar ist.

2. Vorrichtung nach Anspruch 1, dadurch gekennzeichnet, daß das Steuerventil (25, 26, 27) zwischen dem Vordruckraum (5) und der Ventilöffnung (8) angeordnet ist.

3. Vorrichtung nach Anspruch 1 oder 2, dadurch gekennzeichnet, daß das Steuerventil (25,27) nach dem Öffnungshub des Verschlußorgans (11) mittels des Steuergliedes (26) verschließbar ist.

4. Vorrichtung nach einem der Ansprüche 1 bis 3, dadurch gekennzeichnet, daß das Steuerventil (25, 27) als Hubglocke ausgebildet ist, die das der Verdichtung dienende Ventil übergreift und deren Hub voreinstellbar ist.

5. Vorrichtung nach einem der Ansprüche 1 bis 3, dadurch gekennzeichnet, daß bei einer im Boden (7) des Druckbehälters (5) angeordneten Ventilöffnung (8) oberhalb derselben in Überströmraum (24) für das Druckgas angeordnet ist, der nur zu der Ventilöffnung (8) offen und über das Steuerventil (25, 27) mit dem Druckbehälter (5) verbunden ist.

6. Vorrichtung nach Anspruch 5, dadurch gekennzeichnet, daß der Überströmraum (24) eine die Ventilöffnung (8) umgebende, sich vertikal nach oben erstreckende Wandung (29) aufweist, in der eine Mehrzahl von den freien Querschnitt des Steuerventils bildenden Durchbrechungen (25) vorgesehen ist, und daß das Steuerglied (26) an der Wandung (29) geführt und mit einer entsprechenden Anzahl von Durchbrechungen (27) versehen ist.

7. Vorrichtung nach Anspruch 6, dadurch gekennzeichnet, daß die Durchbrechungen in der vertikalen Wandung (29) des Überströmraumes (24) und in dem Steuerglied (26) als vertikale Steuerschlitze (25, 27) ausgebildet sind.

8. Vorrichtung nach Anspruch 5 oder 6, dadurch gekennzeichnet, daß bei einer im wesentlichen rechteckigen Ventilöffnung (8) an wenigstens zwei über je einer Rechteckseite aufgehenden Wandungen (29) des Überströmraumes (24) die Steuerschlitze (25) angeordnet sind und daß das Steuerglied (26) als verschiebbare Schlitzplatte ausgebildet ist.

9. Vorrichtung nach Anspruch 5 oder 6, dadurch gekennzeichnet, daß die vertikale Wandung (29) des Überströmraumes (24) die Ventilöffnung kreisförmig umgibt und in gleichmäßigem Abstand mit Steuerschlitzen (27) versehen ist, und daß das Steuerglied (26) als drehbarer Schlitzring ausgebildet ist.

## Claims

1. Device for compacting foundry mould material by means of pressurized gas, comprising a pressure tank (5) for the pressurized gas constituting an admission pressure chamber, a moulding zone positioned below it formed by moulding box (3), sand frame (4) and a pattern plate (1) with pattern (2) terminating the moulding box (3) at the bottom and onto which is loosely poured the moulding material prior to compacting and a valve with a large opening cross-section arranged between the admission pressure chamber and the moulding zone and whose closing member opens in the millisecond range and with which is associated a control valve (25, 26, 27), whose free opening cross-section is larger than the free cross-section of valve opening (8) and which can be adjusted to a given control cross-section by means of a control member (26) prior to the start of the opening movement of closing member (11).

2. Device according to claim 1, characterised in that control valve (25, 26, 27) is arranged between the admission pressure chamber (5) and the valve opening (8).

3. Device according to claims 1 or 2, characterized in that control valve (25, 27) can be closed by means of control member (26) following the opening travel of closing member (11).

4. Device according to one of the claims 1 to 3, characterized in that the control valve (25, 27) is constructed as a lifting or travel bell, which engages over the valve used for compression purposes and whose travel is preadjustable.

5. Device according to one of the claims 1 to 3, characterized in that when a valve opening (8) is provided in the bottom (7) of pressure tank (5) , an overflow zone (24) for the pressurized gas is located above the same and which is only open to the valve opening (8) and is connected by means of control valve (25, 27) to pressure tank (5).

6. Device according to claim 5, characterized in that the overflow zone (24) has a vertically upwardly extending wall (29) surrounding valve opening (8) and in which is provided a plurality of openings (25) forming the free cross-section of the control valve and that the control member (26) is guided on wall (29) and is provided with a corresponding number of openings (27).

7. Device according to claim 6, characterized in that the openings in the vertical wall (29) of overflow zone (24) and in the control member (26) are constructed as vertical control slots (25, 27).

8. Device according to claims 5 or 6, characterized in that in the case of a substantially rectangular valve opening (8), the control slots (25) are arranged on at least two walls (29) of overflow zone (24) rising in each case via a rectangular side and that the control member (26) is constructed as a slidable slotted plate.

9. Device according to claims 5 or 6, characterized in that the vertical wall (29) of overflow zone (24) surrounds the valve opening in circular manner and with uniform spacing is provided with control slots (27) and that the control member (26) is constructed as a rotary slotted ring.

## Revendications

1. Dispositif pour la compression d'une matière à mouler de fonderie au moyen d'un gaz sous pression, ce dispositif comprenant un récipient à pression (5) pour le gaz comprimé, ce récipient formant un espace de précompression, un espace de moulage disposé en dessous de ce récipient et constitué d'un châssis de moulage (3), d'une hausse (4) et d'une plaque-modéle (1) fermant le châssis de moulage (3) dans le bas et comportant un modèle (2) sur lequel la matière à mouler est déposée librement par secousses avant la compression, ainsi qu'une soupape de grande section transversale d'ouverture disposée entre l'espace de précompression et l'espace de moulage, soupape dont l'organe de fermeture s'ouvre dans le domaine des millisecondes et à laquelle est attribuée une soupape de commande (25, 26, 27) dont la section transversale d'ouverture libre est plus grande que la section transversale libre de l'ouverture de soupape (3) et qui peut être réglée à une section transversale de commande déterminée au moyen d'un organe de commande (26) avant le début du mouvement d'ouverture de l'organe de fermeture (11).

2. Dispositif selon la revendication 1, caractérisé en ce que la soupape de commande (25, 26, 27) est disposée entre l'espace de précompression (5) et l'ouverture de soupape (8).

3. Dispositif selon la revendication 1 ou 2, caractérisé en ce que, après la course d'ouverture de l'organe de fermeture (11), la soupape de commande (25, 27) peut être fermée au moyen de l'organe de commande (26).

4. Dispositif selon une des revendications 1 à 3, caractérisé en ce que la soupape de commande (25, 27) est réalisée sous forme d'une cloche de levage qui chevauche la soupape servant à la compression et dont la course peut être préalablement réglée.

5. Dispositif selon une des revendications 1 à 3, caractérisé en ce que, dans le cas d'une ouverture de soupape (8) disposée dans le fond (7) du récipient à pression (5), on installe, au-dessus de cette ouverture, un compartiment de trop-plein (24) pour le gaz sous pression, ce compartiment n'étant ouvert que vers l'ouverture de soupape (8), tandis qu'il est relié au récipient à pression (5) à l'intervention de la soupape de commande (25, 27).

6. Dispositif selon la revendication 5, caractérisé en ce que le compartiment de tropplein (24) comporte une paroi (29) entourant l'ouverture de soupape (8), s'étendant verticalement vers le haut et dans laquelle sont pratiquées plusieurs découpes (25) formant la section transversale libre de la soupape de commande, tandis que l'organe de commande (26) est guidé sur la paroi (29) et est pourvu d'un nombre correspondant de découpes (27).

7. Dispositif selon la revendication 6, caractérisé en ce que les découpes sont réalisées sous forme de fentes verticales de commande (25, 27) dans la paroi verticale (29) du compartiment de trop-plein (24) et dans l'organe de commande (26).

8. Dispositif selon la revendication 5 ou 6, caractérisé en ce que, dans le cas d'une ouverture de soupape (8) essentiellement rectangulaire, on dispose les fentes de commande (25) au moins sur deux parois (29) du compartiment de trop-plein (24) qui s'élèvent chacune au-dessus d'un côté du rectangle, tandis que l'organe de commande (26) est réalisé sous forme d'une plaque a fentes pouvant être déplacée.

9. Dispositif selon la revendication 5 ou 6, caractérisé en ce que la paroi verticale (29) du compartiment de trop-plein (24) entoure circulairement l'ouverture de soupape et comporte des fentes de commande équidistantes (27), tandis que l'organe de commande (26) est réalisé sous forme d'un anneau rotatif fendu.
